# EUROPÄISCHE PATENTSCHRIFT

(11) **EP 3 442 724 B1**
(45) Veröffentlichungstag und Bekanntmachung des Hinweises auf die Patenterteilung: **14.08.2024**
(21) Anmeldenummer: 17719794.4
(22) Anmeldetag: 10.04.2017
(51) Int. Cl.: B21D 3/10, B21D 3/12

(54) **VERFAHREN UND VORRICHTUNG ZUM RICHTEN EINES WERKSTÜCKS**
METHOD AND DEVICE FOR STRAIGHTENING A WORKPIECE
PROCÉDÉ ET DISPOSITIF DE REDRESSAGE D'UNE PIÈCE

(30) Priorität: 13.04.2016 AT 503212016
(43) Veröffentlichungstag der Anmeldung: 20.02.2019
(73) Patentinhaber: MOST Technik GmbH, 4817 St. Konrad (AT)
(72) Erfinder: MOSER, Friedrich, 4644 Scharnstein (AT)
(74) Vertreter: Hübscher & Partner Patentanwälte GmbH
(86) Internationale Anmeldenummer: PCT/AT2017/050007
(87) Internationale Veröffentlichungsnummer: WO 2017/177245

(56) Entgegenhaltungen:
- EP-B1- 2 611 554
- DE-A1- 4 022 951
- DE-C- 150 424

## Beschreibung

Die Erfindung bezieht sich auf ein Verfahren zum Richten eines Werkstücks mit einer Längsachse, wobei das endseitig in Aufnahmeköpfen gehaltene Werkstück aus einer Ausgangslage quer zur Längsachse ausgebogen und wieder zurückgebogen wird, sowie auf eine Vorrichtung zur Durchführung des Verfahrens.

Zum Richten von Werkstücken mit einer ausgeprägten Längsachse, wie Stäbe, Stangen, Profile und Rohre, werden auf das Werkstück Querkräfte ausgeübt, die ein Ausbiegen quer zur Längsachse und ein Zurückbiegen in die Ausgangslage bewerkstelligen, sodass durch diese gegensinnigen Biegebelastungen vorhandene Biegespannungen abgebaut werden. Unabhängig davon, ob diese Querkräfte über Rollen oder Druckbacken aufgebracht werden, besteht bei den bekannten Richtverfahren die Gefahr, dass die Richtwerkzeuge Richtspuren auf der Oberfläche des gerichteten Werkstücks hinterlassen. Außerdem kann durch die für das Richten notwendigen Querkräfte bei dünnwandigen Profilen die Gefahr einer Überlastung der Profile nicht ausgeschlossen werden. Dazu kommt, dass die eingesetzten Vorrichtungen vergleichsweise aufwendige, schwere Konstruktionen bedingen.

Die EP 2 611 554 B1 offenbart eine solche Richtvorrichtung mit zwei zueinander koaxial ausgerichteten und in Richtung der koaxialen Ausrichtachse relativ gegeneinander verstellbaren Aufnahmeköpfen für das zu richtende Werkstück. Das endseitig in den Aufnahmeköpfen gehaltene Werkstück wird zwischen den beiden Aufnahmeköpfen durch Richtwerkzeuge bearbeitet, die zwei mit Abstand voneinander angeordneten Ambosse zur Werkstückabstützung und einen zwischen diesen Ambossen auf das Werkstück einwirkenden Richtstempel umfassen, sodass das in den endseitigen Aufnahmeköpfen festgehaltene Werkstück nicht nur zwischen den Ambossen, sondern auch zwischen den Ambossen und den Aufnahmeköpfen einer Biegebeanspruchung unterworfen wird. Durch einen Drehantrieb der Aufnahmeköpfe um die Ausrichtachse der beiden Aufnahmeköpfe kann das Werkstück in allen Richtungen einer entsprechenden Biegebelastung unterworfen werden.

Um bei in unterschiedlichen Längen hergestellten Wagenachsen die Spurweite durch ein Biegen der Wagenachsen genau einstellen zu können, ist es schließlich bekannt (DE 150 424 C), die warmgemachte Achse in zwei endseitigen Aufnahmeköpfen einzuspannen, die um je eine zur Wagenachse senkrechte Querachse verschwenkbar gelagert sind, sodass durch ein gegengleiches Verschwenken der Aufnahmeköpfe die Wagenachse bleibend gebogen und dadurch die Spurweite eingestellt werden kann.

Der Erfindung liegt die Aufgabe zugrunde, ein Verfahren und eine Vorrichtung zum Richten von länglichen Werkstücken, insbesondere von Profilen, Hohlprofilen und Rohren, so auszugestalten, dass die erforderlichen Richtkräfte mit vergleichsweise einfachen Mitteln ohne Gefahr einer Oberflächenbeschädigung der zu richtenden Werkstücke aufgebracht werden können.

Die Erfindung löst die gestellte Aufgabe durch die Merkmale der unabhängigen Ansprüche.

Der Erfindung liegt die Erkenntnis zugrunde, dass bei der Biegung eines Werkstücks durch das Aufbringen entsprechender Biegemomente im Bereich seiner beiden Längsenden das Werkstück über seine gesamte Länge mit einer annähernd gleichbleibenden Biegemomentbelastung beaufschlagt wird, sodass es nicht notwendig ist, Biegekräfte im Bereich zwischen den beiden Längsenden durch entsprechende Richtwerkzeuge aufzubringen, wie dies beim Stand der Technik der Fall ist. Es muss lediglich dafür gesorgt werden, dass das Werkstück wenigstens einmal in unterschiedlichen Richtungen aus der Ausgangslage ausgebogen und wieder in die Ausgangslage zurückgebogen wird, und zwar in Abhängigkeit von der Querschnittsform des Werkstücks zumindest in vorgegebenen Winkelbereichen, sodass die Eigenspannungen in unterschiedlicher Richtung abgebaut werden, ohne Richtwerkzeuge entlang des Werkstücks anstellen zu müssen. Demzufolge kann auch jegliche Beschädigungsgefahr für die Werkstückoberfläche durch Richtwerkzeuge unterbunden werden.

Besonders einfache Verfahrensbedingungen ergeben sich, wenn das Werkstück mithilfe der Aufnahmeköpfe in sich fortlaufend ändernde Richtungen ausgebogen und wieder zurückgebogen wird, weil in diesem Fall ein kontinuierlicher Richtvorgang unabhängig von der Ausrichtung vorhandener Eigenspannungen sichergestellt werden kann.

Durch die Wahl der gegenseitigen Auslenkung der Aufnahmeköpfe kann auf die Biegelinie Einfluss genommen werden. Einfache Biegeverhältnisse ergeben sich in diesem Zusammenhang, wenn das Werkstück symmetrisch zu einer zur Längsachse senkrechten Mittelebene ausgebogen und zurückgebogen wird, was üblicherweise den Richtanforderungen genügt.

Die Biegebeanspruchung in sich fortlaufend ändernden Richtungen kann über einen entsprechenden Antrieb der Aufnahmeköpfe ohne Drehung des Werkstücks um seine Längsachse erreicht werden. Es ist aber auch in einfacher Weise möglich, das Werkstück während seiner Drehung um die Längsachse mithilfe der Aufnahmeköpfe in einer Ebene auszubiegen und wieder zurückzubiegen. Da das Werkstück während der Biegebeanspruchung über die beiden Aufnahmeköpfe um seine Längsachse gedreht wird, wirken die Biegemomente nicht nur in einer Ebene, sondern aufgrund der Werkstückdrehung in allen Drehstellungen, was ebenfalls einen Abbau der Biegespannungen in allen Richtungen erlaubt.

Zum Richten eines Werkstücks mit einer Längsachse kann vorteilhaft eine Vorrichtung eingesetzt werden, die zwei zueinander koaxial ausrichtbare und in Richtung der koaxialen Ausrichtachse relativ gegeneinander verstellbare, das Werkstück an seinen Längsenden aufnehmende Aufnahmeköpfe aufweist, die je um zwei quer zur koaxialen Ausrichtachse verlaufende Schwenkachsen drehbar gelagert und um diese Schwenkachsen antreibbar sind. Aufgrund dieser Schwenkbaren Lagerung der Aufnahmeköpfe um zwei vorzugsweise zueinander senkrechte Schwenkachsen kann bei einem entsprechenden Schwenkantrieb um diese Schwenkachsen das Werkstück kontinuierlich in sich ändernden Richtungen mit einer Biegebelastung beaufschlagt werden, die für einen in allen Richtungen wirksamen Richtvorgang sorgt. Die Biegung des Werkstücks erfordert allerdings eine relativ gegeneinander verschiebbare Lagerung der Aufnahmeköpfe, damit die durch die Ausbiegung kürzere, dem gegenseitigen Abstand der Aufnahmeköpfe entsprechende Sehnenlänge der Biegelinie berücksichtigt werden kann.

Die beiden Aufnahmeköpfe zur endseitigen Aufnahme des Werkstücks können aber auch nur um eine quer zur koaxialen Ausrichtachse verlaufende Schwenkachse drehbar gelagert sein, wenn den Aufnahmeköpfen ein Antrieb zum Drehen des Werkstücks um seine Längsachse zugeordnet wird. Durch die zu einander koaxial ausgerichteten Aufnahmeköpfe kann das zu richtende Werkstück in einer Ausgangslage aufgenommen werden, um mit Hilfe des hierfür vorgesehenen Antriebs um seine Längsachse gedreht zu werden. Da die Aufnahmeköpfe um quer zur koaxialen Ausrichtachse verlaufende Schwenkachsen drehbar gelagert sind, können über die Aufnahmeköpfe entsprechende Biegemomente auf das eingespannte Werkstück ausgeübt werden.

Besonders einfache Konstruktionsverhältnisse ergeben sich, wenn die Schwenkachsen der Aufnahmeköpfe parallel verlaufen, weil in diesem Fall mit symmetrischen Belastungen bezüglich einer zur Längsachse des Werkstücks senkrechten Mittelebene gerechnet werden kann.

In der Zeichnung ist der Erfindungsgegenstand beispielsweise dargestellt. Es zeigen
- Fig. 1: eine erfindungsgemäße Vorrichtung zum Richten eines Werkstücks mit einer ausgeprägten Längsachse in einer zum Teil aufgerissenen, schematischen Seitenansicht,
- Fig. 2: diese Vorrichtung in einer Draufsicht,
- Fig. 3: eine Konstruktionsvariante einer erfindungsgemäßen Richtvorrichtung Vorrichtung im Bereich eines der beiden Aufnahmeköpfe in einer schematischen Seitenansicht und
- Fig. 4: die Vorrichtung nach Fig. 3 in einer Draufsicht.

Die Vorrichtung zum Richten eines Werkstücks 1, beispielsweise eines Rohres, weist gemäß den Fig. 1 und 2 ein Gestell 2 mit Führungen 3 für zwei Schlitten 4 auf, die jeweils einen Drehkranz 5 zur Aufnahme eines Aufnahmekopfs 6 tragen. Die Aufnahmeköpfe 6 sind somit auf den Schlitten 4 um eine zu den Führungen 3 quer verlaufende, strichpunktiert angedeutete Schwenkachse 7 drehbar gelagert und können mithilfe von Schwenkzylindern 8 aus einer Ausgangslage ausgeschwenkt werden, die durch die zueinander koaxial ausgerichteten Aufnahmeköpfe 6 bestimmt wird. Diese in Richtung der Führungen 3 verlaufende koaxiale Ausrichtachse der Aufnahmeköpfe 6 ist mit 9 bezeichnet.

Den beiden Aufnahmeköpfen 6, die eine drehbar gelagerte Werkstückaufnahme 10 umfassen, ist je ein Antrieb 11 für die Werkstückaufnahme 10 zugeordnet, sodass das Werkstück 1 von seinen beiden Enden her um seine Längsachse drehend angetrieben werden kann.

Zur gegenseitigen Verschiebung der Schlitten 4 ist ein Spindeltrieb 12 mit zwei gegensinnigen Spindelabschnitten vorgesehen, die durch einen Antrieb 13 angetrieben werden, sodass die Schlitten 4 gegengleich auseinander- oder zusammengefahren werden können.

Zwischen den Schlitten 4 ist ein Querförderer 14 vorgesehen, der entlang von Schienen 15 verfahrbare Aufnahmen 16 für zu richtende Werkstücke 1 aufweist. Die zu richtenden Werkstücke 1 können somit bei auseinandergefahrenen Schlitten über den Querförderer 14 in die Vorrichtung eingebracht werden, um durch ein Zusammenfahren der Schlitten 4 von den Aufnahmeköpfen 6 aufgenommen zu werden. Damit der Richtvorgang nicht durch die Aufnahmen 16 des Querförderers 14 behindert werden kann, können diese Aufnahmen 16 abgesenkt und aus dem Bereich der Richtvorrichtung zurückgezogen werden. Im dargestellten Ausführungsbeispiel sind zu diesem Zweck die Aufnahmen 16 als durch ein Druckmittel beaufschlagbare Stellkolben ausgebildet, die in entlang der Schienen 15 verfahrbaren Mitnehmer 17 vorgesehen sind. Der Stelltrieb für die Mitnehmer 17 ist aus Übersichtlichkeitsgründen nicht dargestellt.

Zum Richten des Werkstücks 1 wird dieses in der beschriebenen Weise mithilfe des Querförderers 14 in die Richtvorrichtung eingebracht und von den Aufnahmeköpfen 6 aufgenommen. Nach einem Ausfahren der Mitnehmer 16 aus dem Richtbereich kann der Richtvorgang eingeleitet werden, indem zunächst der Antrieb 11 für die Drehung des Werkstücks 1 um seine Längsachse eingeschaltet wird. Auf das drehende Werkstück 1 kann dann über die von den Aufnahmeköpfen 6 erfassten Längsenden ein Biegemoment aufgebracht werden, und zwar durch eine entsprechende Beaufschlagung der Schwenkzylinder 8, sodass die Aufnahmeköpfe 6 um die Schwenkachsen 7 aus der koaxialen Ausrichtachse 9 ausgeschwenkt werden. Zugleich müssen die beiden Aufnahmeköpfe 6 über den Spindeltrieb 12 gegeneinander gezogen werden, um die beim Ausbiegen des Werkstücks 1 erfolgende Verkürzung des gegenseitigen Aufnahmekopfabstands berücksichtigen zu können. Nach dem Ausbiegen aus der durch die koaxiale Ausrichtachse 9 vorgegebenen Ausgangslage wird bei fortlaufender Drehung des Werkstücks 1 dieses wieder in die Ausgangslage zurückgebogen, wobei die Aufnahmeköpfe 6 über die Schwenkzylinder 8 zurückgeschwenkt und zugleich die Schlitten 4 wieder auseinanderbewegt werden. Mit dem Erreichen der Ausgangslage ist der Richtvorgang abgeschlossen. Das Werkstück 1 kann über den Querförderer 14 aus der Richtvorrichtung entnommen werden, nachdem das Werkstück 1 durch ein Auseinanderfahren der Aufnahmeköpfe 6 freigegeben wurde.

Gemäß dem Ausführungsbeispiel nach den Fig. 3 und 4 werden die beiden Aufnahmeköpfe 6 nicht nur um eine Schwenkachse, sondern um jeweils zwei vorzugsweise zueinander senkrecht stehende, quer zur Ausrichtachse 9 verlaufende Schwenkachsen 18, 19 angetrieben, sodass sich ein Drehantrieb für das Werkstück 1 um seine Längsachse erübrigt und trotzdem ein entsprechendes Biegemoment über die Aufnahmeköpfe 6 in sich fortlaufend ändernden Richtungen aufgebracht werden kann. Zu diesem Zweck sind die Aufnahmeköpfe 6 nach Art eines Kardangelenks in einem Gestellaufbau 20 gelagert, der Lagerkörper 21 für eine die Schwenkachse 18 bildende Welle 22 aufweist, die den Aufnahmekopf 6 trägt. An der Welle 22 sind zwei einander diametral gegenüberliegende Achsstummel 23 angesetzt, an denen ein Stelltrieb in Form von Schwenkzylindern 24 angreift, sodass die Welle 22 und damit der Aufnahmekopf 6 über die Stellzylinder 24 um die Schwenkachse 18 gedreht werden kann.

Die Aufnahmeköpfe 6 sind zusätzlich auf den Achsstummeln 23 drehbar gelagert, die somit die Schwenkachse 19 bestimmen. Für den Schwenkantrieb um die Schwenkachse 19 sind wieder zwei Schwenkzylinder 25 vorgesehen, die einerseits am Aufnahmekopf 6 und anderseits an der Welle 22 angelenkt sind. Der gegenüber der Welle 22 drehfest gehaltene Aufnahmekopf 6 kann daher zusätzlich um die Achsstummel 23 verschwenkt werden. Damit sind die Voraussetzungen dafür geschaffen, das zu richtende Werkstück 1 fortlaufend in alle Richtungen auszubiegen und wieder zurückzubiegen, ohne das Werkstück selbst drehend antreiben zu müssen.

## Patentansprüche

1. Verfahren zum Richten eines Werkstücks (1) mit einer Längsachse, wobei das endseitig in Aufnahmeköpfen (6) gehaltene Werkstück (1) aus einer Ausgangslage quer zur Längsachse ausgebogen und wieder zurückgebogen wird, **dadurch gekennzeichnet, dass** das Werkstück (1) mithilfe der beiden zueinander koaxial ausrichtbaren und in Richtung der koaxialen Ausrichtachse (9) relativ gegeneinander verstellbaren Aufnahmeköpfe (6) in sich zumindest in vorgegebenen Winkelbereichen ändernden Richtungen ausgebogen und wieder zurückgebogen wird.

2. Verfahren nach Anspruch 1, **dadurch gekennzeichnet, dass** das Werkstück (1) mithilfe der Aufnahmeköpfe (6) in sich fortlaufend ändernde Richtungen ausgebogen und wieder zurückgebogen wird.

3. Verfahren nach Anspruch 1 oder 2, **dadurch gekennzeichnet, dass** das Werkstück (1) symmetrisch zu einer zur Längsachse senkrechten Mittelebene ausgebogen und zurückgebogen wird.

4. Verfahren nach einem der Ansprüche 1 bis 3, **dadurch gekennzeichnet, dass** das Werkstück (1) während seiner Drehung um die Längsachse mithilfe der Aufnahmeköpfe (6) in einer Ebene aus der Ausgangslage ausgebogen und wieder in die Ausgangslage zurückgebogen wird.

5. Vorrichtung zum Richten eines Werkstücks mit einer Längsachse, wobei zwei zueinander koaxial ausrichtbare und in Richtung der koaxialen Ausrichtachse (9) relativ gegeneinander verstellbare, das Werkstück (1) an seinen Längsenden aufnehmende Aufnahmeköpfe (6) vorgesehen sind, **dadurch gekennzeichnet, dass** die Aufnahmeköpfe (6) je um zwei quer zur koaxialen Ausrichtachse (9) verlaufende Schwenkachsen (18, 19) drehbar gelagert und um diese Schwenkachsen (18, 19) antreibbar sind.

6. Vorrichtung zum Richten eines Werkstücks mit einer Längsachse, wobei zwei zueinander koaxial ausrichtbare und in Richtung der koaxialen Ausrichtachse (9) relativ gegeneinander verstellbare, das Werkstück (1) an seinen Längsenden aufnehmende Aufnahmeköpfe (6) vorgesehen sind, **dadurch gekennzeichnet, dass** die Aufnahmeköpfe (6) um eine quer zur koaxialen Ausrichtachse (9) verlaufende Schwenkachse (7) drehbar gelagert sind, und dass den Aufnahmeköpfen (6) ein Antrieb (11) zum Drehen des Werkstücks (1) um seine Längsachse zugeordnet ist.

7. Vorrichtung nach Anspruch 6, **dadurch gekennzeichnet, dass** die Schwenkachsen (7) der Aufnahmeköpfe (6) parallel verlaufen.

## Claims

1. Method for straightening a workpiece (1) with a longitudinal axis, wherein the workpiece (1), which is held in mounting heads (6) at the end, is bent out from a starting position transversely to the longitudinal axis and bent back again, **characterized in that** the workpiece (1) is bent out by means of the two mounting heads (6), which can be aligned coaxially with respect to one another and can be adjusted relative to one another in the direction of the coaxial straightening axis (9), in directions changing at least in predetermined angular ranges and bent back again.

2. Method according to claim 1, **characterized in that** the workpiece (1) is bent out by means of the mounting heads (6) in continuously changing directions and bent back again.

3. Method according to claim 1 or 2, **characterized in that** the workpiece (1) is bent out symmetrically to a center plane perpendicular to the longitudinal axis and bent back again.

4. Method according to one of claims 1 to 3, **characterized in that** the workpiece (1) is bent out during its rotation about the longitudinal axis by means of the mounting heads (6) in a plane from the starting position and bent back again into the starting position.

5. Device for straightening a workpiece with a longitudinal axis, wherein two mounting heads (6) are provided, which can be aligned coaxially to each other, are adjustable relative to one another in the direction of the coaxial straightening axis (9) and which receive the workpiece (1) at its longitudinal ends, **characterized in that** the mounting heads (6) are each rotatably mounted about two pivot axes (18, 19) which extend transversely to the coaxial straightening axis (9), and wherein the mounting heads (6) can be driven about these pivot axes (18, 19).

6. Device for straightening a workpiece with a longitudinal axis, wherein two mounting heads (6) are provided, which can be aligned coaxially to each other, are adjustable relative to one another in the direction of the coaxial straightening axis (9), and which receive the workpiece (1) at its longitudinal ends, **characterized in that** the mounting heads (6) are rotatably mounted about a pivot axis (7) extending transversely to the coaxial straightening axis (9), and that the mounting heads (6) are associated with a drive (11) for rotating the workpiece (1) about its longitudinal axis.

7. Device according to claim 6, **characterized in that** the pivot axes (7) of the mounting heads (6) extend in parallel.

## Revendications

1. Procédé pour redresser une pièce à usiner (1) pourvue d'un axe longitudinal, selon lequel la pièce à usiner (1) maintenue à une extrémité dans des têtes de préhension (6) est pliée, à partir d'une position initiale, perpendiculairement à l'axe longitudinal, puis dépliée, **caractérisé en ce qu'**à l'aide des deux têtes de préhension (6) qui peuvent être orientées coaxialement entre elles et réglées l'une par rapport à l'autre dans la direction de l'axe de redressage coaxial (9), la pièce à usiner (1) est pliée dans des directions variables au moins sur des plages angulaires prédéfinies, puis dépliée.

2. Procédé selon la revendication 1, selon lequel, à l'aide des deux têtes de préhension (6), la pièce à usiner (1) est pliée dans des directions variant en continu, puis dépliée.

3. Procédé selon la revendication 1 ou 2, **caractérisé en ce que** la pièce à usiner (1) est pliée symétriquement par rapport à un plan médian perpendiculaire à l'axe longitudinal, puis dépliée.

4. Procédé selon une des revendications 1 à 3, **caractérisé en ce qu'**à l'aide des deux têtes de préhension (6), au cours de sa torsion autour de l'axe longitudinal, la pièce à usiner (1) est pliée dans un plan à partir de sa position initiale, puis dépliée dans sa position initiale.

5. Dispositif pour orienter une pièce à usiner dotée d'un axe longitudinal, dans lequel sont prévues deux têtes de préhension (6) pouvant être orientées coaxialement entre elles et réglées l'une par rapport à l'autre dans la direction de l'axe d'orientation coaxial (9) et recevant la pièce à usiner (1) au niveau de ses extrémités longitudinales, **caractérisé en ce que** ces têtes de préhension (6) sont montées chacune de façon pivotante autour de deux axes de rotation (18, 19) courant perpendiculairement à l'axe d'orientation coaxial (9) et peuvent être entraînées autour de ces axes de rotation (18, 19).

6. Dispositif pour orienter une pièce à usiner dotée d'un axe longitudinal, dans lequel sont prévues deux têtes de préhension (6) pouvant être orientées coaxialement entre elles et réglées l'une par rapport à l'autre dans la direction de l'axe d'orientation coaxial (9) et recevant la pièce à usiner (1) au niveau de ses extrémités longitudinales, **caractérisé en ce que** ces têtes de préhension (6) sont montées de façon pivotante autour d'un axe de rotation (7) courant perpendiculairement à l'axe d'orientation coaxial (9) et qu'un dispositif d'entraînement (11) est associé aux têtes de préhension (6) pour faire pivoter la pièce à usiner (1) autour de son axe longitudinal.

7. Dispositif selon la revendication 6, **caractérisé en ce que** les axes de rotation (7) des têtes de préhension (6) courent parallèlement.
